# FASCICULE DE BREVET EUROPEEN

(11) **EP 3 599 520 B1**
(45) Date de publication et mention de la délivrance du brevet: **05.05.2021**
(21) Numéro de dépôt: 18185710.3
(22) Date de dépôt: 26.07.2018
(51) Int. Cl.: G04G 9/00

(54) **PROCEDE DE PERMUTATION DU MODE D'AFFICHAGE HORAIRE D'UNE MONTRE ELECTRONIQUE A AFFICHAGE ANALOGIQUE, ET MONTRE ASSOCIEE**
VERFAHREN ZUM WECHSELN DES STUNDENANZEIGEMODUS EINER ELEKTRONISCHEN ARMBANDUHR ZUR ANALOGANZEIGE, UND ENTSPRECHENDE ARMBANDUHR
METHOD OF PERMUTATION OF THE TIME DISPLAY MODE OF AN ELECTRONIC WATCH WITH ANALOGUE DISPLAY, AND ASSOCIATED WATCH

(43) Date de publication de la demande: 29.01.2020
(73) Titulaire: ETA SA Manufacture Horlogère Suisse, 2540 Grenchen (CH)
(72) Inventeur: KLOPFENSTEIN, François, 2800 Delémont (CH)
(74) Mandataire: ICB SA

(56) Documents cités:
- WO-A1-2009/121699
- US-A- 3 503 203

## Description

### Domaine de l'invention

L'invention se rapporte à un procédé de permutation du mode d'affichage horaire d'une montre électronique à affichage analogique, et à la montre associée.

### Arrière-plan de l'invention

On connait le document EP 2021880 B1, décrivant une montre permettant d'afficher temporairement l'heure d'un autre fuseau horaire et de retourner automatiquement au fuseau horaire initial. L'aiguille des secondes est alors utilisée pour pointer sur une ville associée au fuseau horaire dont l'heure est affichée. Un inconvénient est qu'il est nécessaire de dérégler la montre si l'utilisateur souhaite que l'heure selon l'autre fuseau horaire reste affichée.

On connait également les documents EP 2362277 A1 et EP 2008159 B1, décrivant des montres permettant d'afficher sélectivement l'heure dans l'un ou l'autre de deux fuseaux horaires. Le fuseau dont l'heure est affichée est indiqué dans un guichet dans le cas du document EP 2362277 A1, et au moyen d'une aiguille dédiée dans le cas du document EP 2008159 B1. Un inconvénient est qu'il n'est pas possible d'afficher simultanément l'heure des deux fuseaux horaires US 3 503 203 A concerne une montre électronique à affichage analogique, capable d'afficher l'heure dans deux zones. WO 2009/121699 A1 concerne une montre mécanique comportant deux affichages horaires séparés pour un premier et un second fuseau horaire, et un indicateur de fuseau horaire comportant un anneau des lieux associé à deux guichets décalés angulairement de 1 /24 de tour, dont l'un est utilisé en combinaison avec l'heure d'hiver et l'autre avec l'heure d'été. Un premier dispositif manuel de mise à l'heure permet de mettre à l'heure simultanément le premier et le second affichage horaire. Un second dispositif manuel de mise à l'heure permet de faire tourner ensemble pas à pas le second affichage horaire et l'indicateur de fuseau horaire sans modifier l'état du premier affichage horaire.

### Résumé de l'invention

Le but de la présente invention est de pallier au moins en partie les inconvénients cités précédemment.

A cet effet, selon un premier aspect, l'invention se rapporte à un procédé de permutation d'un mode d'affichage horaire d'une montre électronique à affichage analogique, comprenant, suite à une manipulation d'un organe de commande de la montre, une permutation de :
- la position de moyens principaux d'indication horaire de la montre, de sorte qu'ils passent de l'indication d'une première heure à l'indication d'une deuxième heure,
- la position de moyens secondaires d'indication horaire de la montre, de sorte qu'ils passent de l'indication de la deuxième heure à l'indication de la première heure
- la position d'un indicateur analogique du mode d'affichage horaire de la montre, de sorte qu'il passe d'une première position caractéristique du premier mode à une deuxième position caractéristique du deuxième mode.

Selon l'invention, il est possible d'afficher simultanément une première heure (avantageusement, l'heure selon un premier fuseau horaire) et une deuxième heure (avantageusement, l'heure selon un deuxième fuseau horaire), et ceci tant que le moyen d'actionnement n'est pas manipulé. La première heure est affichée par les moyens principaux d'indication horaire, tandis que la deuxième heure est affichée par les moyens secondaires d'indication horaire. Lorsque le moyen d'actionnement est manipulé, les deux heures restent simultanément affichées, mais par les moyens d'indication horaires qui sont inversés : la première heure est alors affichée par les moyens secondaires d'indication horaire, tandis que la deuxième heure est affichée par les moyens principaux d'indication horaire. L'indicateur analogique permet d'indiquer quelle heure est affichée sur quels moyens d'indication horaire. Si l'indicateur est dans la position caractéristique du premier mode, cela signifie que les moyens principaux d'indication horaire affichent la première heure. Au contraire, si l'indicateur est dans la position caractéristique du deuxième mode, cela signifie que les moyens principaux d'indication horaire affichent la deuxième heure. L'indicateur est avantageusement une aiguille, pointant dans une première direction pour indiquer le premier mode, et pointant dans une deuxième direction pour indiquer le deuxième mode.

Dans un mode de réalisation non limitatif, suite à un actionnement initial de l'organe de commande réalisé dans un intervalle temporaire précédant la manipulation, le procédé comprend un placement de l'indicateur dans la première position caractéristique du premier mode, depuis une première position de travail de l'indicateur.

Selon ce mode de réalisation, l'indicateur n'est pas dédié à l'indication de l'heure affichée par les moyens principaux. Il n'a ce rôle que suite à un actionnement initial de l'organe de commande. Ainsi, avant l'actionnement initial, il se trouve dans une première position de travail. L'indicateur est par exemple l'aiguille des secondes, et la première position de travail est la position de l'aiguille des secondes au moment de l'actionnement initial de l'organe de commande.

De plus, avantageusement, suite à la permutation de la position de l'indicateur analogique, le procédé comprend un placement de l'indicateur dans une deuxième position de travail, depuis la deuxième position caractéristique du deuxième mode.

Suite à l'indication du deuxième mode par l'indicateur, l'indicateur est remis dans une deuxième position de travail, qui correspond avantageusement à la seconde en cours si l'indicateur est l'aiguille des secondes.

Dans un mode de réalisation non limitatif, la première heure et la deuxième heure correspondent à des heures selon deux fuseaux horaires différents.

Selon un deuxième aspect, l'invention se rapporte à une montre électronique à affichage analogique, permettant une permutation d'un mode d'affichage horaire, comprenant :
- Des moyens principaux d'indication horaire
- Des moyens secondaires d'indication horaire
- Un indicateur d'un mode d'affichage horaire
- Un organe de commande configuré pour qu'une manipulation de l'organe de commande permute :
   ∘ la position des moyens principaux d'indication horaire de sorte qu'ils passent de l'indication d'une première heure à l'indication d'une deuxième heure,
   ∘ la position des moyens secondaires d'indication horaire de sorte qu'ils passent de l'indication de la deuxième heure à l'indication de la première heure
   ∘ la position de l'indicateur de sorte qu'il passe d'une première position caractéristique du premier mode à une deuxième position caractéristique du deuxième mode.

Dans un mode de réalisation non limitatif, l'organe de commande est configuré pour qu'un actionnement initial de l'organe de commande, réalisé dans un intervalle temporaire précédant la manipulation, place l'indicateur dans la première position caractéristique du premier mode, depuis une première position de travail de l'indicateur.

Dans un mode de réalisation non limitatif, l'organe de commande est configuré pour, suite à la permutation de la position de l'indicateur, placer l'indicateur dans une deuxième position de travail, depuis la deuxième position caractéristique du deuxième mode.

Dans un mode de réalisation non limitatif, l'indicateur est l'aiguille des secondes, assignée temporairement à l'indication du mode d'affichage horaire suite à l'actionnement initial de l'organe de commande.

Dans un mode de réalisation non limitatif, l'indicateur est dédié à l'indication du mode d'affichage horaire.

Dans ce cas, l'indicateur ne prend que deux positions : la première position indiquant le premier mode, ou la deuxième position indiquant le deuxième mode. L'indicateur n'a pas d'autres fonctions.

De plus, avantageusement, l'indicateur est une aiguille.

Dans ce cas, l'aiguille pointe dans une première direction pour indiquer le premier mode, et pointe dans une deuxième direction pour indiquer le deuxième mode.

Alternativement, l'indicateur est un disque dont une portion est visible sous un guichet de la montre.

Dans ce cas, le disque comporte deux portions, l'une ou l'autre pouvant être visible à travers le guichet, chaque portion comprenant un symbole représentatif d'un des modes.

Dans un mode de réalisation non limitatif, les moyens principaux d'indication horaire sont une aiguille des heures et une aiguille des minutes, et les moyens secondaires d'indication horaire sont une aiguille GMT.

Dans un mode de réalisation non limitatif, la première heure et la deuxième heure correspondent à des heures selon deux fuseaux horaires différents

Dans un mode de réalisation non limitatif, la montre comporte un afficheur de quantième configuré pour afficher la date selon le fuseau horaire dont l'heure est affichée par les moyens principaux d'affichage horaire.

En effet, le changement de fuseau horaire peut entrainer le changement de la date. Il importe donc que l'afficheur de quantième soit synchronisé sur la date du fuseau horaire dont l'heure est affichée par les moyens principaux d'affichage horaire.

Dans un mode de réalisation non limitatif, l'organe de commande est une couronne à au moins deux positions axiales.

Une manipulation de l'organe de commande peut alors être une pression courte sur la couronne.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 représente une montre électronique selon un mode de réalisation de l'invention,
- la figure 2 représente des étapes d'un procédé de permutation du mode d'affichage horaire de la montre de la figure 1, selon un mode de réalisation de l'invention,
- la figure 3 représente la montre de la figure 1, suite à un actionnement initial de la couronne, selon un mode de réalisation de l'invention,
- la figure 4 représente la montre de la figure 1, lorsque l'actionnement initial n'est pas suivi d'une manipulation ultérieure de la couronne, selon un mode de réalisation de l'invention,
- la figure 5 représente la montre de la figure 1, suite à une manipulation de la couronne suivant l'actionnement initial, selon un mode de réalisation de l'invention,
- la figure 6 représente la montre de la figure 1, dans un certain délai après la manipulation, selon un premier mode de réalisation de l'invention.

### Description détaillée des modes de réalisation préférés

L'invention se rapporte à une montre MT électronique à affichage analogique, telle que représentée à la figure 1. La montre MT comporte :
- Des moyens principaux d'indication horaire PR, comprenant une aiguille des heures et une aiguille des minutes. Ces moyens principaux d'indication horaire PR indiquent initialement l'heure selon un premier fuseau horaire.
- Des moyens secondaires d'indication horaire SE, comprenant une aiguille GMT (« Greenwich Mean Time »). On note qu'en horlogerie, le sigle GMT est utilisé pour désigner les montres qui indiquent sur le cadran, grâce à une aiguille d'heure supplémentaire, un deuxième fuseau horaire, c'est-à-dire l'heure exacte d'une ville située sur un autre fuseau horaire, sans nécessairement qu'il s'agisse de celui de Greenwich. Les moyens secondaires d'indication horaire SE indiquent initialement l'heure selon un deuxième fuseau horaire.
- Un indicateur IN d'un mode d'affichage horaire. Un premier mode d'affichage horaire correspond à la situation suivante : les moyens principaux d'indication horaire PR indiquent l'heure selon le premier fuseau horaire, et les moyens secondaires d'indication horaire SE indiquent l'heure selon le deuxième fuseau horaire. A l'inverse, un deuxième mode d'affichage horaire correspond à la situation suivante : les moyens principaux d'indication horaire PR indiquent l'heure selon le deuxième fuseau horaire, et les moyens secondaires d'indication horaire SE indiquent l'heure selon le premier fuseau horaire. Dans un premier mode de réalisation représenté à la figure 1, l'indicateur IN n'assure pas uniquement la fonction d'indication du mode horaire, mais assure également une autre fonction. Dans ce cas, l'indicateur IN est avantageusement l'aiguille des secondes, et ponctuellement ladite aiguille des secondes est affectée à l'indication du mode d'affichage horaire, comme cela est expliqué par la suite. Dans un deuxième mode de réalisation non représenté, l'indicateur est dédié à l'indication du mode d'affichage horaire, et n'assure que cette fonction. Dans ce cas, l'indicateur est par exemple une aiguille dédiée ou un disque dont une portion est visible sous un guichet.
- Un organe de commande ET dont la manipulation entraine le déplacement des moyens principaux d'indication horaire PR, des moyens secondaires d'indication horaire SE, et de l'indicateur IN du mode d'affichage horaire. L'organe de commande ET est avantageusement une couronne à au moins deux positions axiales, dans ce cas manipuler l'organe de commande équivaut à exercer une pression courte sur la couronne.

L'invention se rapporte également à un procédé PO de permutation du mode d'affichage horaire de la montre MT précédemment décrite, dont le premier mode de réalisation (l'indicateur IN du mode d'affichage horaire est l'aiguille des secondes) est décrit ci-après en référence aux figures 2 et suivantes.

Comme expliqué précédemment, la montre MT est initialement dans le premier mode d'affichage : les moyens principaux d'indication horaire PR indiquent l'heure selon le premier fuseau horaire, et les moyens secondaires d'indication horaire SE indiquent l'heure selon le deuxième fuseau horaire. Dans l'exemple représenté à la figure 1 montrant l'état initial de la montre MT, l'heure selon le premier fuseau horaire est 10h05, l'heure selon le deuxième fuseau horaire est 8h05. L'indicateur IN du mode d'affichage horaire étant l'aiguille des secondes, il affiche initialement la seconde en cours, on dira qu'il est dans une première position de travail.

En référence à la figure 3, dans une étape E1, l'organe de commande ET subit un actionnement initial (dans l'exemple décrit, on entend par là que la couronne subit une première pression courte). L'indicateur IN se déplace alors temporairement dans une première position (ici, il se déplace à 10h), pour indiquer que la montre MT est initialement dans le premier mode d'affichage.

En référence à la figure 4, dans une étape E2, si l'organe de commande ET ne subit pas de manipulation ultérieure (ici, une deuxième pression courte) dans un certain délai, par exemple 5 secondes, alors l'indicateur IN reprend sa fonction d'indication des secondes et prend une deuxième position de travail dans laquelle il indique avantageusement la seconde en cours.

En référence à la figure 5, dans une étape E3, si au contraire l'organe de commande ET subit une manipulation ultérieure (ici, une deuxième pression courte) dans le certain délai, alors il se produit des permutations de :
- la position des moyens principaux d'indication horaire PR de la montre MT, de sorte qu'ils passent de l'indication de l'heure selon le premier fuseau horaire à l'indication de l'heure selon le deuxième fuseau horaire. Dans l'exemple représenté, les moyens principaux d'indication horaire PR affichent désormais 8h05.
- la position des moyens secondaires d'indication horaire SE de la montre MT, de sorte qu'ils passent de l'indication de l'heure selon le deuxième fuseau horaire à l'indication de l'heure selon le premier fuseau horaire. Dans l'exemple représenté, les moyens secondaires d'indication horaire SE affichent désormais 10h05.
- la position de l'indicateur IN du mode d'affichage horaire de la montre MT, de sorte qu'il passe de la première position caractéristique du premier mode à la deuxième position caractéristique du deuxième mode. Dans l'exemple représenté, l'aiguille des secondes se déplace à 2h.

Avantageusement, les permutations peuvent être immédiatement annulées par une nouvelle manipulation de l'organe de commande ET (ici, par une troisième pression courte sur la couronne).

On note qu'il est possible que la montre MT comprenne un afficheur des quantièmes QU et que la date associée aux moyens principaux d'indication horaire PR change après les permutations. Il importe donc que l'afficheur des quantièmes QU suive toujours le fuseau affiché par les moyens principaux d'indication horaire PR.

En référence à la figure 6, dans une étape E4 se produisant dans un certain délai après l'étape E3 (par exemple 5 secondes), l'indicateur IN du mode d'affichage reprend sa fonction d'indication des secondes et se repositionne donc dans une deuxième position de travail où il indique la seconde en cours.

Dans le deuxième mode de réalisation du procédé, l'indicateur est dédié à l'indication du mode d'affichage horaire. Dans ce cas, seule l'étape E3 se produit lorsque l'organe de commande ET est manipulé.

Bien entendu, la présente invention ne se limite pas à l'exemple illustré mais est susceptible de diverses variantes et modifications qui apparaîtront à l'homme de l'art.

## Revendications

1. Procédé (PO) de permutation d'un mode d'affichage horaire d'une montre (MT) électronique à affichage analogique, comprenant, suite à une manipulation d'un organe de commande (ET) de la montre (MT), une permutation de :
- la position de moyens principaux d'indication horaire (PR) de la montre (MT), de sorte qu'ils passent de l'indication d'une première heure à l'indication d'une deuxième heure,
- la position de moyens secondaires d'indication horaire (SE) de la montre (MT), de sorte qu'ils passent de l'indication de la deuxième heure à l'indication de la première heure
- la position d'un indicateur (IN) analogique du mode d'affichage horaire de la montre (MT), de sorte qu'il passe d'une première position caractéristique du premier mode à une deuxième position caractéristique du deuxième mode.

2. Procédé (PO) selon la revendication précédente, comprenant, suite à un actionnement initial de l'organe de commande (ET), réalisé dans un intervalle temporaire précédant la manipulation, un placement de l'indicateur (IN) dans la première position caractéristique du premier mode, depuis une première position de travail de l'indicateur (IN).

3. Procédé (PO) selon la revendication précédente, comprenant, suite à la permutation de la position de l'indicateur analogique (IN), un placement de l'indicateur (IN) dans une deuxième position de travail, depuis la deuxième position caractéristique du deuxième mode.

4. Procédé (PO) selon l'une des revendications précédentes, la première heure et la deuxième heure correspondant à des heures selon deux fuseaux horaires différents.

5. Montre (MT) électronique à affichage analogique, permettant une permutation d'un mode d'affichage horaire, comprenant :
- Des moyens principaux d'indication horaire (PR)
- Des moyens secondaires d'indication horaire (SE)
- Un indicateur (IN) d'un mode d'affichage horaire
- Un organe de commande (ET) configuré pour qu'une manipulation de l'organe de commande (ET) permute :
∘ la position des moyens principaux d'indication horaire (PR) de sorte qu'ils passent de l'indication d'une première heure à l'indication d'une deuxième heure,
∘ la position des moyens secondaires d'indication horaire (SE) de sorte qu'ils passent de l'indication de la deuxième heure à l'indication de la première heure
∘ la position de l'indicateur (IN) de sorte qu'il passe d'une première position caractéristique du premier mode à une deuxième position caractéristique du deuxième mode.

6. Montre (MT) électronique selon la revendication précédente, l'organe de commande (ET) étant configuré pour qu'un actionnement initial de l'organe de commande (ET), réalisé dans un intervalle temporaire précédant la manipulation, place l'indicateur (IN) dans la première position caractéristique du premier mode, depuis une première position de travail de l'indicateur (IN).

7. Montre (MT) électronique selon l'une des revendications 5 ou 6, l'organe de commande (ET) étant configuré pour, suite à la permutation de la position de l'indicateur (IN), placer l'indicateur (IN) dans une deuxième position de travail, depuis la deuxième position caractéristique du deuxième mode.

8. Montre (MT) électronique selon la revendication précédente, telle que l'indicateur (IN) est l'aiguille des secondes, assignée temporairement à l'indication du mode d'affichage horaire suite à l'actionnement initial de l'organe de commande.

9. Montre (MT) électronique selon la revendication 5, l'indicateur (IN) étant dédié à l'indication du mode d'affichage horaire.

10. Montre (MT) électronique selon la revendication 9, l'indicateur (IN) étant une aiguille.

11. Montre (MT) électronique selon la revendication 9, l'indicateur (IN) étant un disque dont une portion est visible sous un guichet de la montre.

12. Montre (MT) électronique selon l'une des revendications précédentes, les moyens principaux d'indication horaire (PR) étant une aiguille des heures et une aiguille des minutes, et les moyens secondaires d'indication horaire (SE) étant une aiguille GMT.

13. Montre (MT) électronique selon l'une des revendications précédentes, la première heure et la deuxième heure correspondant à des heures selon deux fuseaux horaires différents.

14. Montre (MT) électronique selon la revendication précédente, comportant un afficheur de quantième (QU) configuré pour afficher la date selon le fuseau horaire dont l'heure est affichée par les moyens principaux d'affichage horaire (PR).

15. Montre (MT) électronique selon l'une des revendications précédentes, l'organe de commande (ET) étant une couronne à au moins deux positions axiales.

## Patentansprüche

1. Verfahren (PO) zum Wechseln eines Zeitanzeigemodus einer elektronischen tragbaren Uhr (MT) zur Analoganzeige, umfassend, nach einer Betätigung eines Bedienelements (ET) der tragbaren Uhr (MT), ein Wechseln
- der Stellung der Haupt-Zeitanzeigemittel (PR) der tragbaren Uhr (MT), derart, dass sie von der Anzeige einer ersten Zeit zu der Anzeige einer zweiten Zeit wechseln,
- der Stellung sekundärer Zeitzeigemittel (SE) der tragbaren Uhr (MT), derart, dass sie von der Anzeige der zweiten Zeit zur Anzeige der ersten Zeit wechseln,
- der Stellung einer analogen Anzeigeeinrichtung (IN) des Zeitanzeigemodus der tragbaren Uhr (MT), derart, dass sie aus einer ersten charakteristischen Stellung des ersten Modus in eine zweite charakteristische Stellung des zweiten Modus wechselt.

2. Verfahren (PO) nach dem vorhergehenden Anspruch, das nach einem anfänglichen Handeln des Bedienelements (ET), das in einem der Betätigung vorhergehenden Zeitintervall erfolgt, ein Einstellen der Anzeigeeinrichtung (IN) aus einer ersten Arbeitsstellung der Anzeigeeinrichtung (IN) in die erste charakteristische Stellung des ersten Modus umfasst.

3. Verfahren (PO) nach dem vorhergehenden Anspruch, das nach dem Wechsel der Stellung der analogen Anzeigeeinrichtung (IN) ein Einstellen der Anzeigeeinrichtung (IN) aus der zweiten charakteristischen Stellung des zweiten Modus in eine zweite Arbeitsstellung umfasst.

4. Verfahren (PO) nach einem der vorhergehenden Ansprüche, wobei die erste Zeit und die zweite Zeit Zeiten in zwei unterschiedlichen Zeitzonen entsprechen.

5. Elektronische tragbare Uhr (MT) mit Analoganzeige, die einen Wechsel eines Zeitanzeigemodus ermöglicht und umfasst:
- Haupt-Zeitanzeigemittel (PR),
- sekundäre Zeitanzeigemittel (SE),
- eine Anzeigeeinrichtung (IN) eines Zeitanzeigemodus,
- ein Bedienelement (ET), das so konfiguriert ist, dass bei einer Betätigung des Bedienelements (ET) ein Wechsel erfolgt
• der Stellung der Haupt-Zeitanzeigemittel (PR), derart, dass sie aus der Anzeige einer ersten Zeit in die Anzeige einer zweiten Zeit wechseln,
• der Stellung der zweiten Zeitanzeigemittel (SE), derart, dass sie von der Anzeige der zweiten Zeit zur Anzeige der ersten Zeit wechseln,
• der Stellung der Anzeigeeinrichtung (IN), derart, dass sie aus einer ersten charakteristischen Stellung des ersten Modus in eine zweite charakteristische Stellung des zweiten Modus wechselt.

6. Elektronische tragbare Uhr (MT) nach dem vorhergehenden Anspruch, wobei das Bedienelement (ET) so konfiguriert ist, dass eine anfängliche Betätigung des Bedienelements (ET), die in einem der Betätigung vorhergehenden Zeitintervall erfolgt, die Anzeigeeinrichtung (IN) aus einer ersten Arbeitsstellung der Anzeigeeinrichtung (IN) in die erste charakteristische Stellung des ersten Modus einstellt.

7. Elektronische tragbare Uhr (MT) nach einem der Ansprüche 5 oder 6, wobei das Bedienelement (ET) so konfiguriert ist, dass es nach dem Wechsel der Stellung der Anzeigeeinrichtung (IN) die Anzeigeeinrichtung (IN) aus der zweiten charakteristischen Stellung des zweiten Modus in eine zweite Arbeitsstellung einstellt.

8. Elektronische tragbare Uhr (MT) nach dem vorhergehenden Anspruch, wobei die Anzeigeeinrichtung (IN) der Sekundenzeiger ist, der vorübergehend der Anzeige des Zeitanzeigemodus nach dem anfänglichen Handeln des Bedienelements zugewiesen ist.

9. Elektronische tragbare Uhr (MT) nach Anspruch 5, wobei die Anzeigeeinrichtung (IN) der Anzeige des Zeitanzeigemodus zugewiesen ist.

10. Elektronische tragbare Uhr (MT) nach Anspruch 9, wobei die Anzeigeeinrichtung (IN) ein Zeiger ist.

11. Elektronische tragbare Uhr (MT) nach Anspruch 9, wobei die Anzeigeeinrichtung (IN) eine Scheibe ist, von der ein Abschnitt durch ein Fenster der tragbaren Uhr sichtbar ist.

12. Elektronische tragbare Uhr (MT) nach einem der vorhergehenden Ansprüche, wobei die Haupt-Zeitanzeigemittel (PR) ein Stundenzeiger und ein Minutenzeiger sind und die sekundären Zeitanzeigemittel (SE) ein GMT-Zeiger sind.

13. Elektronische tragbare Uhr (MT) nach einem der vorhergehenden Ansprüche, wobei die erste Zeit und die zweite Zeit Zeiten in zwei unterschiedlichen Zeitzonen entsprechen.

14. Elektronische tragbare Uhr (MT) nach dem vorhergehenden Anspruch, umfassend eine Datumsanzeige (QU), die so konfiguriert ist, dass sie das Datum entsprechend der Zeitzone anzeigt, deren Zeit durch die Haupt-Zeitanzeigemittel (PR) angezeigt wird.

15. Elektronische tragbare Uhr (MT) nach einem der vorhergehenden Ansprüche, wobei das Bedienelement (ET) eine Krone mit mindestens zwei axialen Stellungen ist.

## Claims

1. Method (PO) for permutation of a time display mode of an electronic watch (MT) with an analogue display, comprising, after manipulation of a control member of the watch (MT), a permutation of:
- the position of main time indicating means (PR) of the watch (MT), such that said means changes from indicating a first time to indicating a second time,
- the position of secondary time indicating means (SE) of the watch, such that said means changes from indicating the second time to indicating the first time,
- the position of an analogue time display mode indicator (IN) of the watch (MT), such that said indicator changes from a first position characteristic of the first mode to a second position characteristic of the second mode.

2. Method (PO) according to the preceding claim, comprising, after an initial actuation of the control member (ET), performed in a short interval preceding the manipulation, placing the indicator (IN) in the first position characteristic of the first mode, from a first operating position of the indicator (IN).

3. Method (PO) according to the preceding claim, comprising, after permutation of the position of the analogue indicator (IN), placing the indicator in a second operating position, from the second position characteristic of the second mode.

4. Method (PO) according to any of the preceding claims, wherein the first time and the second time correspond to the times of two different time zones.

5. Electronic watch (MT) with an analogue display, allowing permutation of a time display mode, comprising:
- Main time indicating means (PR)
- Secondary time indicating means (SE)
- A time display mode indicator (IN)
- A control member (ET) configured such that manipulation of the control member (ET) permutates:
∘ the position of the main time indicating means (PR) such that said means changes from indicating a first time to indicating a second time,
∘ the position of the secondary time indicating means (SE) such that said means changes from indicating the second time to indicating the first time,
∘ the position of the indicator (IN) such that said indicator changes from a first position characteristic of the first mode to a second position characteristic of the second mode.

6. Electronic watch (MT) according to the preceding claim, wherein the control member is configured such that an initial actuation of the control member (ET), performed in a short interval preceding the manipulation, places the indicator (IN) in the first position characteristic of the first mode, from a first operating position of the indicator (IN).

7. Electronic watch (MT) according to any of claims 5 or 6, wherein, following permutation of the position of the indicator (IN), the control member (ET) is configured to place the indicator (IN) in a second operating position, from the second position characteristic of the second mode.

8. Electronic watch (MT) according to the preceding claim, wherein the indicator (IN) is the seconds hand, temporarily assigned to indicating the time display mode following the initial actuation of the control member.

9. Electronic watch (MT) according to claim 5, wherein the indicator (IN) is dedicated to indicating the time display mode.

10. Electronic watch (MT) according to claim 9, wherein the indicator (IN) is a hand.

11. Electronic watch (MT) according to claim 9, wherein the indicator (IN) is a disc, one portion of which is visible underneath an aperture of the watch.

12. Electronic watch (MT) according to any of the preceding claims, wherein the main time indicating means (PT) is an hour hand and a minute hand, and the second time indicating means (SE) is a GMT hand.

13. Electronic watch (MT) according to any of the preceding claims, wherein the first time and the second time correspond to the times of two different time zones.

14. Electronic watch (MT) according to the preceding claim, comprising a date display (QU) configured to display the date in the time zone whose time is displayed by the main time indicating means (PR).

15. Electronic watch (MT) according to any of the preceding claims, wherein the control member (ET) is a crown with at least two axial positions.
